# EUROPÄISCHE PATENTSCHRIFT

(11) **EP 0 236 682 B1**
(45) Veröffentlichungstag und Bekanntmachung des Hinweises auf die Patenterteilung: **27.09.1989**
(21) Anmeldenummer: 87100398.4
(22) Anmeldetag: 14.01.1987
(51) Int. Cl.: A44C 5/10

(54) **Gliederband**
Linkage bracelet
Bracelet à maillons

(30) Priorität: 07.02.1986 DE 3603850
(43) Veröffentlichungstag der Anmeldung: 16.09.1987
(73) Patentinhaber: IWC International Watch Co. AG, CH-8201 Schaffhausen (CH)
(72) Erfinder: Schmidt, Lothar, CH-2300 La Chaux-de-Fonds (CH)
(74) Vertreter: Klein, Thomas, Dipl.-Ing. (FH)

(56) Entgegenhaltungen:
- EP-A- 0 146 094
- EP-A- 0 167 799
- CH-A- 635 498
- CH-A- 647 660
- FR-A- 1 561 927
- US-A- 3 837 163

## Beschreibung

Die Erfindung betrifft ein Gliederband, insbesondere für Armbanduhren, mit gelenkig miteinander verbundenen Einzelgliedern, wobei jedes Einzelglied an seiner einen einem benachbarten Einzelglied zugewandten Seite einen zum benachbarten Einzelglied hin offenen Führungsschacht aufweist, zwischen dessen beiden in Längsrichtung des Bandes sich erstreckenden Seitenwänden ein hervorstehender, in den Führungsschacht ragender und an dessen beiden Seitenwänden anliegender Führungsansatz des benachbarten Einzelgliedes eine sich etwa quer zur Längsrichtung des Bandes erstreckende Schwenkachse schwenkbar geführt ist.

Bei derartigen Gliederarmbändern ist es bekannt, daß die Einzelglieder soweit verschwenkt werden können, bis sie sich mit ihren einander zugewandten Stirnflächen berühren (CH-A 249 202).

Dabei kommt es durch die Biegebelastung und Hebelwirkung zu hohen Reibungen an den aneinanderliegenden Teilen der Einzelglieder. Je nach dem Material der Einzelglieder führt dies zu einem mehr oder weniger großen Verschleiß. Dieser Verschleiß ist beispielsweise bei einem Gliederarmband aus Titan besonders groß, da die Reibung von Titan auf Titan einen besonders hohen Reibwert hat.

Weiterhin haben die bekannten Gliederarmbänder den Nachteil, daß zwischen den aneinanderliegenden Einzelgliedern Haare des Trägers des Gliederarmbandes eingeklemmt werden können, was für den Träger unangenehm und schmerzhaft ist.

Aufgabe der Erfindung ist es, ein Gliederarmband nach dem Oberbegriff zu schaffen, bei dem ein Verschleiß der Einzelglieder niedrig gehalten wird.

Diese Aufgabe wird erfindungsgemäß dadurch gelöst, daß zwischen den in Bandlängsrichtung sich einander zugewandten Stirnflächen benachbarter Einzelglieder ein in jeder Schwenkstelrung der Einzelglieder eine gegenseitige Berührung der Stirnflächen verhinderndes Spiel vorhanden ist. Da sich nun die einander zugewandten Stirnflächen der Einzelglieder nicht berühren, und verschleißen können, wird eine sehr hohe Lebensdauer dieser Teile erreicht. Gleichzeitig ist aber eine gute Führung der Führungsansätze in den Führungsschichten gegeben, die ein Verwinden des Gliederarmbandes weitgehend vermeidet. Der Verschleiß am Führungsansatz und an den Seitenwänden des Führungsschachts bleibt gering, da die Reibung zwischen diesen Teilen weitgehend kraftlos erfolgt.

Eine besonders gute Führung und Vermeidung einer Verwindung wird dadurch erreicht, daß die Seitenwände des Führungsschachts und der Führungsansatz sich in Bandlängsrichtung zu beiden Seiten der Schwenkachse erstrecken.

Besonders geringe Reibbelastungen ergeben sich, wenn die Seitenwände des Führungsschachts sich parallel zueinander in Bandlängsrichtung erstrecken. Dies trifft auch zu, wenn die Schwenkachse einen runden Querschnitt besitzt.

Die Schwenkachse kann in einer über die ganze Bandbreite durch die Einzelglieder hindurchreichenden Bohrung angeordnet sein.

In einer anderen Ausbildung kann die Schwenkachse aus Achsstümpfen bestehen, die an den in Bandlängsrichtung sich erstreckenden seitlichen Führungsflächen des Führungsansatzes bzw. des Führungsschachtes etwa quer zur Bandlängsrichtung hervorstehen, und in entsprechende Ausnehmungen an den seitlichen Führungsflächen des Führungsschachts bzw. des Führungsansatzes hineinragen.

Zu einer einfachen Montage und Demontage sind dabei vorzugsweise die Achsstümpfe entgegen einer Federkraft in Richtung ihrer Längsachse in Achsbohrungen hineinbewegbar, die in die Führungsflächen mündend am Führungsschacht bzw. am Führungsansatz ausgebildet sind. Dabei kann die Achsbohrung eine Durchgangsbohrung sein, die sich quer zur Bandlängsachse durch den Führungsansatz erstreckt, wobei zwischen den aus den Mündungen der Achsbohrung hervorragenden Achsstümpfen eine Druckfeder angeordnet ist.

In einer anderen Ausbildung kann die Achsbohrung eine Bohrung sein, an deren Boden eine Druckfeder abgestützt ist, durch die der Achsstumpf an seinem in die Achsbohrung ragenden Bereich druckbeaufschlagbar ist. Bei dieser Ausbildung können die Achsstümpfe entweder in dem Führungsansatz oder in den Seitenwänden des Führungsschachts angeordnet sein.

Damit bei der Montage und Demontage die Druckfeder nicht verlorengehen kann, kann diese in der Achsbohrung befestigt sein, wobei dies auf besonders einfache Weise dadurch erfolgt, daß die Druckfeder in ihrem dem Achsstumpf abgewandten Bereich einen größeren Außendurchmesser als dem Innendurchmesser der Achsbohrung aufweist und so mit Kraftschluß in der Achsbohrung gehalten wird.

Um ein Verlieren des Achsstumpfes zu vermeiden, kann die Druckfeder am Achsstumpf befestigt sein. Dazu kann auf einfache Weise die am Achsstumpf anliegende Windung der Druckfeder einen koaxial hervorstehenden Haltezapfen des Achsstumpfes umschließen. Besonders sicher ist es dabei, wenn der Haltezapfen eine radial umlaufende Ringnut aufweist, in die die am Achsstumpf anliegende Windung der Druckfeder einrastbar ist.

Eine leichte Montierbarkeit ohne Zuhilfenahme besonderer Werkzeuge ist bei am Führungsansatz angeordneten Achsstümpfen dadurch möglich, daß die in Bandlängsrichtung gerichtete Mündung des Führungsschachtes mit den Führungs schacht erweiternden rampenartigen Schrägen ausgebildet ist. Dabei werden die Achsstümpfe durch die Schrägen beim Einführen des Führungsansatzes in den Führungsschacht entgegen der Federkraft in ihre Achsbohrung geschoben.

Der gleiche Effekt wird bei an den Seitenwänden des Führungsschachts angeordneten Achsstümpfen erreicht, wenn der Übergang der Seitenwände des Führungsansatzes in die Stirnfläche des Führungsansatzes mit rampenartigen Schrägen versehen ist.

Eine weitere Möglichkeit, die zum gleichen Effekt führt besteht darin, daß der Achsstumpf verdrehgesichert in der Achsbohrung geführt ist und an seinem aus der Achsbohrung herausragenden Ende eine dem benachbarten Einzelglied zugewandte rampenartige Schräge aufweist.

Eine besonders gute Führung der Einzelglieder und damit eine Vermeidung einer Verwindung des Gliederarmbandes wird dadurch erreicht, daß das Einzelglied auf seiner dem Arm eines Trägers abgewandten Oberseite eine in Bandlängsrichtung hervorstehende Abdeckplatte besitzt, die an eine sich etwa in Bandlängsrichtung erstreckenden Führungsfläche auf der Oberseite des benachbarten Einzelgliedes in Anlage ist. Durch die dabei mögliche große Führungsfläche wird ein Verschleiß sehr gering gehalten. Die gleichen Vorteile werden auch erreicht, wenn das Einzelglied auf seiner dem Arm eines Trägers abgewandten Oberseite eine, den Führungsschacht zumindest teilweise überdeckende Deckplatte besitzt, die an einer sich etwa in Bandlängsrichtung erstreckenden Führungsfläche auf der Oberseite des Führungsansatzes des benachbarten Einzelgliedes in Anlage ist. Dabei wird eine Führung mit geringem Spiel erreicht, wenn die Führungsfläche eine Bogenfläche ist, die von der Oberseite des Einzelgliedes ausgehend sich zum Ende des Einzelgliedes hin erstreckt, wobei vorzugsweise die Bogenfläche einen Radius aufweist, dessen Radiusachse etwa der Schwenkachse entspricht.

Zur praktisch verschleißfreien Begrenzung der Schwenkbarkeit der Einzelglieder kann die Bogenfläche in eine zu ihrem Radius etwa tangentiale Anschlagfläche übergehen, die sich bis zum Ende des Einzelgliedes erstreckt.

Auf dieser Anschlagfläche kommt die Schwenkbarkeit begrenzend die Abedeckplatte zur Auflage. Diese Begrenzung der Schwenkbarkeit der Einzelglieder ermöglicht es, das Spiel zwischen den Stirnflächen der Einzelglieder so gering auszuführen, daß es gerade noch zu einer, Vermeidung des gegenseitigen Berührens der Stirnflächen der Einzelglieder kommt.

. In einer anderen Ausbildungsmöglichkeit können zur Begrenzung der Schwenkbarkeit der Einzelglieder an der in Bandlängsrichtung gerichteten Stirnfläche eines Einzelgliedes ein oder mehrere Führungszapfen in Bandlängsrichtung hervorstehen, die mit Spiel in entsprechende Ausnehmungen an der entsprechenden Stirnfläche des benachbarten Einzelgliedes hineinragen, wobei vorzugsweise die Ausnehmungen etwa kegelförmig, mit sich zur Stirnfläche hin erweiterndem Querschnitt ausgebildet sind. Dabei bestimmt das Maß, um welches der Führungszapfen in der Ausnehmung verschwenkt werden kann, auch das Maß der Verschwenkbarkeit der Einzelglieder.

Eine einfache Herstellbarkeit ist dadurch möglich, daß das Einzelglied und die Abdeckplatte einteilig sind, wobei vorzugsweise das Einzelglied und die Abdeckplatte ein Prägeteil sind.

Um zur Demontage die Schwenkachse bzw. die Achsstümpfe in ihre Achsbohrungen verschieben zu können, können die Einzelglieder im Bereich der in die Ausnehmungen ragenden Schwenkachse bzw. des Achsstumpfes von den Ausnehmungen ausgehende quer zur Längsachse der Schwenkachse nach außen reichende Entkupplungsöffnungen besitzen.

Dazu kann ein Entkupplungszapfen zum Verschieben der Schwenkachse bzw. der Achsstümpfe in die Kupplungsöffnungen eingeführt werden.

Ein einfach aufgebautes und leicht handhabbares Entkupplungswerkzeug für ein Gliederarmband der oben beschriebenen Art besteht darin, daß ein Entkupplungszapfen eine Breite aufweist, die etwa der Länge entspricht, mit der die Schwenkachse bzw. der Achsstumpf in die entsprechende Ausnehmung ragt, sowie an seinem einen freien Ende mit einer rampenartigen Schräge versehen ist. Beim Einführen des Entkupplungszapfens in die Entkupplungsöffnung wird durch die rampenartige Schräge die Schwenkachse bzw. der Achsstumpf in seiner Achsbohrung verschoben, so daß nur noch die Einzelglieder voneinander abgezogen werden müssen.

Besonders vorteilhaft und leicht handhabbar ist es dabei, wenn zwei etwa parallele Entkupplungszapfen an ihren den Schrägen abgewandten Enden miteinander verbunden sind, wobei die Entkupplungszapfen in einem Abstand voneinander angeordnet sind, der der Breite des Führungsansatzes entspricht und wobei die rampenartigen Schrägen entgegen der Entkupplungsbewegung der Schwenkachse bzw. des Achsstumpfes geneigt ist.

Ausführungsbeispiele der Erfindung sind in der Zeichnung dargestellt und werden im folgenden näher beschrieben. Es zeigen
Figur 1 eine Ansicht zweier Einzelglieder eines Gliederarmbands im Halbschnitt,
Figur 2 eine Ansicht eines zweiten Ausführungsbeispiels zweier Einzelglieder eines Gliederarmbands im Halbschnitt,
Figur 3 eine Ansicht eines dritten Ausführungsbeispiels zweier Einzelglieder eines Gliederarmbands im Halbschnitt,
Figur 4 eine Ansicht eines vierten Ausführungsbeispiels zweier Einzelglieder eines Gliederarmbands im Halbschnitt,
Figur 5 eine Seitenansicht der Einzelglieder nach Figur 2,
Figur 6 eine Ansicht eines Einzelgliedes eines Gliederarmbands,
Figur 7 eine Seitenansicht des Einzelglieds nach Figur 6,
Figur 8 eine Ansicht eines Achsstumpfes,
Figur 9 eine Ansicht einer Druckfeder,
Figur 10 eine Ansicht eines Entkupplungswerkzeugs

Die in den Figuren dargestellten plattenförmigen Einzelglieder 1, 1', 1", 1"' besitzen an ihren dem benachbarten Einzelglied 1, 1', 1", 1'" zugewandten Stirnflächen 2 bzw. 2' einen mittigen, zum benachbarten Einzelglied 1, 1', 1", 1"' hin offenen Führungsschacht 3 in den ein entsprechend ausgebildeter Führungsansatz 4 des benachbarten Einzelglieds 1, 1', 1", 1"' hineinragt.

Die Seitenwände 5 von Führungsschacht 3 und Führungsansatz 4 erstrecken sich parallel zueinander in Bandlängsrichtung 6. Während zwischen den Stirnflächen 2 und 2' ein größeres Spiel 7 vorhanden ist, ist das Spiel zwischen den Seitenwänden 5 von Führungsschacht 3 und Führungsansatz 4 gerade so groß, daß der Führungsansatz 4 leichtgängig im Führungsschacht 3 um eine Schwenkachse verschwenkt werden kann.

Diese Schwenkachse erstreckt sich im Bereich von Führungsschacht 3 und Führungsansatz 4 etwa quer zur Bandlängsrichtung 6. Die in Achsbohrungen 9, 9', 9" des Führungsschachts 4 angeordneten, die Schwenkachse bildenden Achsstümpfe 8 ragen aus den Achsbohrungen 9, 9', 9_{"} heraus und in entsprechende quer zur Bandlängsrichtung 6 sich erstreckende Ausnehmungen 10 an den Seitenwänden 5 des Führungsschachts 3 hinein.

Diese Ausnehmungen 10 sind zu der einem nicht dargestellten Arm eines Trägers zugewandten Unterseite des Gliederarmbands hin offen und zur entgegengesetzten Oberseite hin teilweise abgedeckt.

In den Figuren 1 bis 3 sind die Achsbohrungen 9 und 9' Grundbohrungen an deren Boden eine Druckfeder 11 abgestützt ist, die den Achsstumpf 8 an seinem in die Achsbohrung 9 bzw. 9' ragenden Bereich druckbeaufschlagt.

In Figur 4 ist die Achsbohrung 9" eine durchgehende Ausnehmung, in der eine einzige Druckfeder 11' angeordnet ist, die mit ihren Enden an den Stirnseiten der in die Achsbohrung 9" hineinragenden Enden der Achsstümpfe 8 anliegt.

Wie in den Figuren 6 und 7 deutlich zu sehen ist, ist die Achsbohrung 9_{"} zur Oberseite des Einzelgliedes 1"' offen, so daß dieses Einzelglied 1"' als Prägeteil hergestellt werden kann.

Der in Figur 8 dargestellte Achsstumpf 8' besitzt an seinem in die Achsbohrung 9 oder 9' hineinragenden Ende einen koaxialen Haltezapfen 12 mit einer radial umlaufenden Ringnut 13.

In diese Ringnut 13 ist die an den Achsstumpf 8' anlegbare Windung 14 der in Figur 9 dargestellten Druckfeder 11' einrastbar. Diese Windung 14 hat einen etwas geringeren Innendurchmesser als der Außendurchmesser des Haltezapfens 12. Der Außendurchmesser der Windung 15 am anderen Ende der Druckfeder 11' hat einen etwas größeren Durchmesser als der Innendurchmesser der Achsbohrung 9 bzw. 9'. Dadurch wird die in die Achsbohrung 9 bzw. 9' eingesetzte Druckfeder 11' mit ihrer Windung 15 kraftschlüssig in der Achsbohrung 9 bzw. 9' gehalten.

Bei dem in Figur 6 dargestellten Einzelglied 1'" ist die in Bandlängsrichtung 6 gerichtete Mündung des Führungsschachtes 3 mit den Führungsschacht 3 erweiternden rampenartigen Schrägen 16 ausgebildet. Durch diese Schrägen 16 werden beim Einführen des Führungsansatzes 4 in den Führungsschacht 3 die Achsstümpfe 8 in ihre Achsbohrungen 9 bzw. 9" hineinbewegt, bis sie bei Erreichen der richtigen Einschubtiefe in die Ausnehmungen 10 einrasten.

Bei dem Ausführungsbeispiel nach Figur 1 sind die Achsstümpfe 8 und die Achsbohrungen 9 derart in Bandlängsrichtung geneigt, daß die nach außen gerichteten Stirnflächen des Achsstumpfes 8 zu dem Führungsschacht 3 zeigende rampenartige Schrägen 17 bilden, durch die beim Einführen des Führungsansatzes 4 in den Führungsschacht 3 die Achsstümpfe 8 in ihre Achsbohrungen 9 bewegt werden.

Die Ausführungsbeispiele der Figuren 1, 2, 4, 5, 6 und 7 besitzen auf ihrer Oberseite auf der Seite des Führungsansatzes 4 eine neben dem Führungsansatz 4 in Bandlängsrichtung 6 hervorstehende Abdeckplatte 18. Auf der anderen Seite überdeckt die Abdeckplatte 18 teilweise den Führungsschacht 3. Diese Abdeckplatte 18 gelangt durch Verschwenken der Einzelglieder 1, 11 bzw. 1'" an Anschlagflächen 19 und 20 zur Anlage. Die Anschlagflächen 19 und 20 sind tangentiale Fortsetzungen von nicht dargestellten Bogenflächen, die von der Oberseite des Einzelgliedes 1, 1¹ oder 1"' ausgehen und deren Radiusachse der Schwenkachse entspricht.

Bei dem Einzelglied 1"' in den Figuren 6 und 7 wird die Achsbohrung 9" teilweise durch die Abdeckplatte 18 abgedeckt.

In Figur 3 besitzen die Einzelglieder 1" keine Abdeckplatten. Zur Begrenzung der Schwenkbarkeit der Einzelglieder 1" besitzen diese einen an ihrer in Bandlängsrichtung 6 gerichteten Stirnfläche 2" in Bandlängsrichtung 6 hervorstehenden Führungszapfen 21, der in einer Ausnehmung 22 an der entsprechenden gegenüberliegenden Stirnfläche 2 des benachbarten Einzelgliedes 2' hineinragt. Die Ausnehmung 22 ist etwa kegelförmig und mit sich zur Stirnfläche hin erweiterndem Querschnitt ausgebildet. Dabei bestimmt dieser Kegel das Maß, um welches die Einzelglieder 1" verschwenkbar sind.

In Figur 10 ist ein Entkupplungswerkzeug 23 dargestellt, das aus einer Platte 24 besteht, deren Dicke gleich oder kleiner ist als der Durchmesser der Achsstümpfe 8 bzw. 8'.

Die Platte 24 weist zwei parallele Entkupplungszapfen 25 auf, die mit einem lichten Abstand voneinander angeordnet sind, der der Breite des Führungsansatzes 4 entspricht. Die Breite der Entkupplungszapfen 25 entspricht dem Maß, welches die Achsstümpfe 8 bzw. 8' aus ihren Achsbohrungen 9, 9' oder 9" herausragen. An ihren freien Enden besitzen die Entkupplungszapfen 25 rampenartige Schrägen 26, die entgegen der Entkupplungsbewegung der Achsstümpfe 8 bzw. 8' geneigt sind.

Durch Einführen der Entkupplungszapfen 25 in die zur Unterseite der Einzelglieder 1, 1', 1" oder 1"' hin offenen Ausnehmungen 10 werden dir Achsstümpfe 8 bzw. 8' durch die Schrägen 26 in ihre Achsbohrungen 9, 9' bzw. 9" hineinbewegt, so daß die beiden Einzelglieder 1, 1', 1" oder 1"' voneinander abgezogen werden können.

## Patentansprüche

1. Gliederarmband, insbesondere für Armbanduhren, mit gelenkig miteinander verbundenen Einzelgliedern (1 1', ¹'"), wobei jeder Einzelglied (1, 1', 1"') an seiner einen Stirnfläche einen, einem benachbarten Einzelglied (1, 1', 1"') hin offenen Führungsschacht (3) aufweist, zwischen dessen beiden in Längsrichtung des Bandes sich erstreckenden Seitenwänden (5) ein hervorstehender in den Führungsschacht (3) ragender und an dessen beiden Seitenwänden anliegender Führungsansatz (4) des benachbarten Einzelgliedes (1, 1', 1"') um Achsstümpfe (8, 8') schwenkbar geführt ist, die an den in Bandlängsrichtung (6) sich erstreckenden Seitenwänden des Führungsansatzes (4) bzw. des Führungsschachtes (3) etwa quer zur Bandlängsrichtung (6) hervorstehenden und in entsprechende Ausnehmungen (10) an den Seitenwänden (5) des Führungsschachts (4) bzw. des Führungsansatzes (3) hineinragen, wobei die Achsstümpfe (8, 8') entgegen einer Federkraft in Richtung ihrer Längsachse in Achsbohrungen (9, 9', 9") hineinbewegbar sind, die in die Seitenflächen mündend am Führungsschacht (3) bzw. am Führungsansatz (4) ausgebildet sind und wobei zwischen den in Bandlängsrichtung (6) sich einander zugewandten Stirnflächen (2, 2') benachbarter Einzelglieder (1, 1', 1"') ein in jeder Schwenkstellung der Einzelglieder (1, 1', 1'") eine gegenseitige Berührung der Stirnflächen (2, 2') verhinderndes Spiel (7) vorhanden ist, dadurch gekennzeichnet, daß die Einzelglieder (1, 1', 1"') auf ihrer dem Arm eines Trägers abgewandten Oberseite jeweils eine den Führungsschacht (3) so weit überdeckende Abdeckplatte (18) besitzen, daß die Abdeckplatte (18) eines ersten Einzelgliedes (1, 1', 1'") an einer sich etwa in Bandlängsrichtung (6) erstreckenden Führungsfläche auf der Oberseite des benachbarten zweiten Einzelgliedes (1, 1', 1"') anlegbar ist und die Abdeckplatte (18) des zweiten Einzelgliedes (1, 1', 1'") an einer sich etwa in Bandlängsrichtung (6) erstreckenden Führungsfläche auf der Oberseite des Führungsansatzes (4) des benachbarten ersten Einzelglieds (1, 1', 1"') anlegbar ist und die Einzelglieder (1, 1', 1'") im Bereich der in die Ausnehmungen (10) ragenden Achsstümpfe (8, 8') der Schwenkachse zu der Abdeckplatte (18) abgewandten Unterseite der Einzelglieder (1, 1', 1"') reichende Entkupplungsöffnungen besitzen, wobei die in Bandlängsrichtung (6) gerichtete Mündung des Führungsschachts (3) mit den Führungsschacht erweiternden, rampenartigen Schrägen (16) ausgebildet bzw. der Übergang der Seitenwände des Führungsansatzes in die Stirnfläche des Führungsansatzes mit rampenartigen Schrägen versehen ist.

2. Gliederarmband nach Anspruch 1, dadurch gekennzeichnet, daß die Seitenwände des Führungsschachts (3) und des Führungsansatzes (4) sich in Bandlängsrichtung (6) zu beiden Seiten der Schwenkachse erstrecken.

3. Gliederarmband nach einem der vorhergehenden Ansprüche, dadurch gekennzeichnet, daß die Seitenwände (5) des Führungsschachts (3) sich parallel zueinander in Bandlängsrichtung (6) erstrecken.

4. Gliederarmband nach einem der vorhergehenden Ansprüche, dadurch gekennzeichnet, daß die Achsstümpfe (8, 8') einen runden Querschnitt besitzen.

5. Gliederarmband nach einem der vorhergehenden Ansprüche, dadurch gekennzeichnet, daß die Achsbohrung (9") eine Durchgangsbohrung ist, die sich quer zur Bandlängsachse (6) durch den Führungsansatz (4) erstreckt, wobei zwischen den aus den Mündungen der Achsbohrungen (9") hervorragenden Achstümpfen (8) eine Druckfeder (11) angeordnet ist.

6. Gliederarmband nach einem der vorhergehenden Ansprüche, dadurch gekennzeichnet, daß die Achsbohrung (9 bzw. 9') eine Grundbohrung ist, an deren Boden eine Druckfeder (11) abgestützt ist, durch die der Achsstumpf (8) an seinem in die Achsbohrung (9 bzw. 9') ragenden Bereich druckbeaufschlagbar ist.

7. Gliederarmband nach einem der vorhergehenden Ansprüche, dadurch gekennzeichnet, daß die Druckfeder in der Achsbohrung befestigt ist.

8. Gliederarmband nach Anspruch 7, dadurch gekennzeichnet, daß die Druckfeder (8') an ihrem dem Achsstumpf abgewandten Bereich einen größeren Außendurchmesser als dem Innendurchmesser der Achsbohrung aufweist.

9. Gliederarmband nach einem der vorhergehenden Ansprüche, dadurch gekennzeichnet, daß die Druckfeder am Achsstumpf befestigbar ist.

10. Gliederarmband nach Anspruch 9, dadurch gekennzeichnet, daß die am Achsstumpf anliegende Windung (14) der Druckfeder (11') einen koaxial hervorstehenden Haltezapfen (12) des Achsstumpfes (8') umschließt.

11. Gliederarmband nach Anspruch 10, dadurch gekennzeichnet, daß der Haltezapfen (12) eine radial umlaufende Ringnut (13) aufweist, in die die am Achsstumpf (11') anliegende Windung (14) der Druckfeder (11') einrastbar ist.

12. Gliederarmband nach einem der vorhergehen--den Ansprüche, dadurch gekennzeichnet, daß der Achsstumpf verdrehgesichert in der Achsbohrung geführt ist und an seinem aus der Achsbohrung herausragenden Ende eine dem benachbarten Einzelglied zugewandte rampenartige Schräge aufweist.

13. Gliederarmband nach Anspruch 1, dadurch gekennzeichnet, daß die Führungsfläche bzw. die Führungsflächen Bogenflächen sind, die von der Oberseite des Einzelgliedes (1, 1', 1"') ausgehend sich zum Ende des Einzelgliedes (1, 1', 1"') hin erstrecken.

14. Gliederarmband nach Anspruch 13, dadurch gekennzeichnet, daß die Bogenflächen einen Radius aufweisen, dessen Radiusachse etwa der Achse der Achsstümpfe (8, 8') entspricht.

15. Gliederarmband nach Anspruch 13, dadurch gekennzeichnet, daß die Bogenflächen in zu ihrem Radius etwa tangentiale Anschlagflächen (19 bzw. 20) übergehen, die sich bis zum Ende des Einzelglieds (1, 1', 1'") erstrecken.

16. Gliederarmband nach einem der vorhergehenden Ansprüche, dadurch gekennzeichnet, daß Einzelglied und Abdeckplatte einteilig sind.

17. Gliederarmband nach einem der vorhergehenden Ansprüche, dadurch gekennzeichnet, daß Einzelglied und Abdeckplatte ein Prägeteil sind.

18. Entkupplungswerkzeug für ein Gliederarmband nach einem der vorhergehenden Ansprüche, dadurch gekennzeichnet, daß ein Entkupplungszapfen (25) eine Breite aufweist, die etwa der Länge entspricht, mit der der Achsstumpf (8) in die entsprechende Ausnehmung (10) ragt, sowie an seinem einen freien Ende mit einer rampenartigen Schräge (26) versehen ist.
Entkupplungswerkzeug nach Anspruch 18, dadurch gekennzeichnet, daß etwa zwei parallele Entkupplungszapfen (25) an ihren den Schrägen (26) abgewandten Enden miteinander verbunden sind, wobei die Entkupplungszapfen (25) in einem Abstand voneinander angeordnet sind, der der Breite des Führungsansatzes (4) entspricht und wobei die rampenartigen Schrägen (26) entgegen der Entkupplungsbewegung des Achsstumpfes (8) geneigt ist.

## Claims

1. Link bracelet, especially for wrist watches, with individual links (1, 1', 1"') connected in articulated manner to one another, each individual link (1, 1', 1 "') comprising at one of its end faces a guide well (3) which is open towards a neighbouring individual link (1, 1', 1"') and between whose two side walls (5) which extend in the longitudinal direction of the bracelet a projecting guide nose (4) of the neighbouring individual link (1, 1', 1"') is guided to be pivotable about stub journals (8, 8'), said guide nose projecting into the guide well (3) and abutting on the two side walls thereof, the said stub journals projecting approximately transversely relatively to the longitudinal direction (6) of the bracelet from those side walls of guide nose (4) or guide well (3) respectively which extend in the longitudinal direction (6) of the bracelet, and entering corresponding recesses (10) at the side walls (5) of the guide well (4) or guide nose (3) respectively, the stub journals (8, 8') being movable in opposition to a spring force in the direction of their longitudinal axis in journal bores (9, 9', 9") formed on the guide well (3) or guide nose (4) respectively such as to open into the side surfaces, and play (7) preventing mutual contact of the end faces (2, 2') in whatever position the individual links (1, 1', 1"') are pivoted into is provided between those end faces (2, 2') of neighbouring individual links (1, 1', 1'") which face towards one another in the longitudinal direction (6) of the bracelet, characterised in that the individual links (1, 1', 1 "') have at their upper side remote from the wearer's arm in each case a cover plate (18) covering the guide well (3) to such an extent that the cover plate (18) of a first individual link (1, 1', 1"') can abut on a guide surface, extending approximately in the longitudinal direction (6) of the bracelet, on the upper side of the neighbouring second individual link (1, 1', 1"'), and the cover plate (18) of the second individual link (1, 1', 1'") can abut on a guide surface, extending approximately in the longitudinal direction (6) of the bracelet, on the upper side of the guide nose (4) of the neighbouring first individual link (1, 1', 1"'), and the individual links (1, 1', 1'") comprise, in the region of the stub journals (8, 8') of the pivoting axis which project into the recesses (10), uncoupling apertures which extend to the underside of the individual links (1, 1', 1"') remote from the cover plate (18), the mouth of the guide well (3) being directed in the longitudinal direction (6) of the bracelet and being formed with ramp-like inclined surfaces (16) extending the guide well, or the transition from the side walls of the guide nose into the end face of the guide nose being provided with ramp-like inclinations.

2. Link bracelet according to claim 1, characterised in that the side walls of the guide well (3) and of the guide nose (4) extend in the longitudinal direction (6) of the bracelet at both sides of the pivoting axis.

3. Link bracelet according to one of the preceding claims, characterised in that the side walls (5) of the guide well (3) extend parallel to one another in the longitudinal direction (6) of the bracelet.

4. Link bracelet according to one of the preceding claims, characterised in that the stub journals (8, 8') have a round cross-section.

5. Link bracelet according to one of the preceding claims, characterised in that the journal bore (9") is a through bore which extends transversely with respect to the longitudinal axis (6) of the bracelet through the guide nose (4), a compression spring (11) being arranged between the stub journals (8) which project from the mouths of the journal bores (9").

6. Link bracelet according to one of the preceding claims, characterised in that the journal bore (9 or 9') is a blind hole on the bottom of which a compression spring (11) bears whereby the stub journal (8) can be subjected to pressure action at its region which projects into the journal bore (9 or 9').

7. Link bracelet according to one of the preceding claims, characterised in that the compression spring is secured in the journal bore.

8. Link bracelet according to claim 7, characterised in that the compression spring (8') at its region remote from the stub journal has a larger outer diameter than the inner diameter of the journal bore.

9. Link bracelet according to one of the preceding claims, characterised in that the compression spring is adapted to be secured to the stub journal.

10. Link bracelet according to claim 9, characterised in that that turn (14) of the compression spring (11') which abuts on the stub journal surrounds a coaxially projecting holding spigot (12) of the stub journal (8').

11. Link bracelet according to claim 10, characterised in that the holding spigot (12) has a radially encircling annular groove (13) into which that turn (14) of the compression spring (11') which abuts on the stub journal (11') can lock.

12. Link bracelet according to one of the preceding claims, characterised in that the stub journal is guided in the journal bore such as to be secured against turning movement, and at its end which projects from the journal bore comprises a ramp-like slope directed towards the neighbouring individual link.

13. Link bracelet according to claim 1, characterised in that the guide surface or surfaces are arcuate surfaces which extend from the upper side of the individual link (1, 1', 1 "') to the end of the individual link (1, 1', 1'").

14. Link bracelet according to claim 13, characterised in that the arcuate surfaces have a radius whose axis corresponds substantially to the axis of the stub journals (8, 8').

15. Link bracelet according to claim 13, characterised in that the arcuate surfaces merge into abutment surfaces (19 and 20 respectively) which are substantially tangential to the radius of said arcuate surfaces and which extend to the end of the individual link (1, 1', 1"').

16. Link bracelet according to one of the preceding claims, characterised in that individual link and cover plate are made in one piece.

17. Link bracelet according to one of the preceding claims, characterised in that individual link and cover plate are a stamping.

18. Uncoupling tool for a link bracelet according to one of the preceding claims, characterised in that an uncoupling stud (25) is of a width which corresponds substantially to the length by which the stub journal (8) projects into the corresponding recess (10), and is provided at its one free end with a ramp-like slope (26).

19. Uncoupling tool according to claim 18, characterised in that for example two parallel uncoupling studs (25) are connected to one another at their ends remote from the slopes (26), the uncoupling studs (25) being situated at a spacing from one another which corresponds to the width of the guide nose (4), and the ramp-like slopes (26) being inclined oppositely to the uncoupling movement of the stub journal (8).

## Revendications

1. Bracelet à maillons, destiné en particulier à des montres-bracelets, comportant des maillons individuels (1, 1', 1"') reliés entre eux de façon articulée, dans lequel chaque maillon individuel (1, 1', 1"') présente sur une de ses surfaces frontales, un logement (3) de guidage ouvert en direction d'un maillon individuel (1, 1', 1"') voisin, entre les deux parois latérales (5) duquel, s'étendant dans le sens longitudinal du bracelet, est guidée de façon pivotante sur des axes en porte-à-faux (8, 8') une saillie (4) qui pénètre dans le logement (3) de guidage et qui se place contre les deux parois latérales de celui-ci, lesdits axes en porte-à-faux (8') faisant saillie approximativement transversalement au sens longitudinal (6) du bracelet), sur les parois latérales de la saillie de guidage (4) ou du logement de guidage (3) qui s'étendent dans le sens longitudinal (6) du bracelet, et pénétrant dans des cavités correspondantes (10) situées sur les parois latérales (5) du logement (4) de guidage ou de la saillie (3) de guidage, les axes en porte-à-faux (8, 8') étant susceptibles de rentrer, à l'encontre de la force d'un ressort et dans le sens de leur axe longitudinal, dans les alésages (9, 9', 9") d'axe, lesdits alésages (9, 9', 9") d'axe étant conformés de façon à déboucher sur les surfaces latérales du logement (3) de guidage ou de la saillie (4) de guidage et un jeu (7), empêchant un contact mutuel des surfaces frontales (2, 2') dans toutes les positions de pivotement des maillons individuels, existant entre les surfaces frontales (2, 2') (qui sont dirigées l'une vers l'autre dans le sens longitudinal (6) du bracelet) de maillons individuels (1, 1', 1 "'), bracelet caractérisé en ce que les maillons individuels (1, 1', 1"') comportent dans chaque cas sur leur face supérieure située à l'opposé du bras du porteur, une plaque (18) de recouvrement, qui recouvre le logement (3) de guidage de façon telle que la plaque (18) de recouvrement d'un premier maillon individuel (1, 1', 1"') puisse s'appliquer contre une surface de guidage, qui s'étend approximativement dans le sens longitudinal (6) du bracelet et qui est située à la partie supérieure du second maillon individuel (1, 1', 1"') et que la plaque (18) de recouvrement du deuxième maillon individuel (1,1' 1 '") puisse s'appliquer sur une surface de guidage s'étendant approximativement dans le sens longitudinal (6) du bracelet, située sur la face supérieure de la saillie de guidage (4) du premier maillon Individuel voisin (1, 1', 1 "') et en ce que les maillons individuels (1,1', 1 1 "') sont munis d'ouvertures de démontage qui arrivent dans la zone des axes en porte-à-faux (8, 8') de l'axe de pivotement qui pénètrent dans les cavités (10), à la face inférieure des maillons individuels (1, 1', 1"') située à l'opposé de la plaque (18) de recouvrement, le débouché du logement (3) de guidage dirigé dans le sens longitudinal du bracelet étant conformé avec des parties obliques en forme de rampes, qui élargissent le logement de guidage, ou en ce que la zone de transition entre les parois latérales de la saillie de guidage et la surface frontale de la saillie de guidage est munie de parties obliques en forme de rampes.

2. Bracelet à maillons selon la revendication 1, caractérisé en ce que les parois latérales du logement de guidage (3) et de la saillie (4) de guidage s'étendent dans le sens longitudinal (6) du bracelet des deux côtés de l'axe de pivotement.

3. Bracelet à maillons selon une des revendications précédentes, caractérisé en ce que les parois latérales (5) du logement (3) de guidage s'étendent parallèlement entre elles dans le sens longitudinal (6) du bracelet.

4. Bracelet à maillons selon une des revendications précédentes, caractérisé en ce que les axes en porte-à-faux (8, 8') ont une section ronde.

5. Bracelet à maillons selon une des revendications précédentes, caractérisé en ce que l'alésage (9") de l'axe est un alésage traversant, qui s'étend dans la saillie (4) de guidage, transversalement au sens longitudinal (6) du bracelet, un ressort (11) de compression étant disposé entre les axes en porte-à-faux (8, 8') qui dépassent au-delà des débouchés des alésages (9") d'axe.

6. Bracelet à maillons selon une des revendications précédentes, caractérisé en ce que l'alésage (9, 9') d'axe est un alésage, borgne, sur le fond duquel s'appuie un ressort (11) de compression permettant l'exercice d'une pression. sur la zone de l'axe en porte-à-faux (8) qui pénètre dans l'alésage (9 ou 9') d'axe.

7. Bracelet à maillons selon une des revendications précédentes, caractérisé en ce que le ressort de compression est fixé dans l'alésage d'axe.

8. Bracelet à maillons selon la revendication 7, caractérisé en ce que le ressort (11') de compression présente, dans sa zone située à l'opposé de l'axe en porte-à-faux, un plus grand diamètre extérieur que le diamètre intérieur de l'alésage borgne.

9. Bracelet à maillons selon une des revendications précédentes, caractérisé en ce que le ressort de compression peut être fixé sur l'axe en porte-à-faux.

10. Bracelet à maillons selon la revendication 9, caractérisé en ce que la spire (14), appliquée sur l'axe en porte-à-faux du ressort (11') de compression, entoure un téton (12) de retenue de l'axe en porte-à-faux (8'), téton qui fait saillie coaxialement.

11. Bracelet à maillons selon la revendication 10, caractérisé en ce que le téton (12) de retenue présente une gorge (13) annulaire, qui l'entoure radialement, et dans laquelle vient s'encliqueter la spire (14) du ressort (11') de compression qui est appliquée sur l'axe en porte-à-faux (8').

12. Bracelet à maillons selon une des revendications précédentes, caractérisé en ce que l'axe en porte-à-faux est guidé dans l'alésage d'axe de façon à ne pas pouvoir tourner et présente, à son extrémité qui dépasse de l'alésage d'axe, une partie oblique en forme de rampe tournée vers le maillon individuel voisin.

13. Bracelet à maillons selon la revendication 1, caractérisé en ce que la surface ou les surfaces de guidage est ou sont des surfaces arquées qui s'étendent à partir de la face supérieure du maillon individuel (1, 1', 1 "') jusqu'à l'extrémité du maillon individuel (1, 1', 1 "').

14. Bracelet à maillons selon la revendication 13, caractérisé en ce que les surfaces arquées présentent un rayon de courbure dont l'axe géométrique de rayon correspond approximativement à l'axe géométrique des axes en porte-à-faux (8, 8').

15. Bracelet à maillons selon la revendication 13, caractérisé en ce que les surfaces arquées se transforment en surfaces (19 ou 20) d'appui, approximativement tangentielles à leur rayon de courbure, qui s'étendent jusqu'à l'extrémité du maillon individuel (1, 1', 1"').

16. Bracelet à maillons selon une des revendications précédentes, caractérisé en ce que le maillon individuel et la plaque de recouvrement forment une seule pièce.

17. Bracelet à maillons selon une des revendications précédentes, caractérisé en ce que le maillon individuel et la plaque de recouvrement sont une pièce estampée.

18. Outil de démontage destiné à un bracelet à maillons selon une des revendications précédentes, caractérisé en ce qu'un ergot (25) de démontage présente une largeur correspondant approximativement à la longueur de laquelle pénètre l'axe en porte-à-faux (8) dans la cavité (10) correspondante, et est muni, à son extrémité libre d'une partie oblique (26) en forme de rampe.

19. Outil de démontage selon la revendication 18, caractérisé en ce que deux ergots (25) de démontage sensiblement parallèles sont reliés entre eux par leurs extrémités situées à l'opposé des parties obliques, les ergots (25) de démontage étant disposés en ménageant entre eux une distance qui correspond à la largeur de la saillie (4) de guidage, et les parties obliques (26) en forme de rampe étant inclinées à l'encontre du mouvement de démontage de l'axe en porte-à-faux (8).
